# EUROPÄISCHE PATENTSCHRIFT

(11) **EP 4 293 167 B1**
(45) Veröffentlichungstag und Bekanntmachung des Hinweises auf die Patenterteilung: **11.12.2024**
(21) Anmeldenummer: 22178630.4
(22) Anmeldetag: 13.06.2022
(51) Int. Cl.: E03C 1/10

(54) **ROHRUNTERBRECHER**
VACUUM BREAKER
DISPOSITIF ANTI-RETOUR

(43) Veröffentlichungstag der Anmeldung: 20.12.2023
(73) Patentinhaber: Geberit International AG, 8645 Jona (CH)
(72) Erfinder: SCHINTLER, Michael, 8330 Pfäffikon (CH); GROB, Stefan, 8645 Jona (CH)
(74) Vertreter: Frischknecht, Harry Ralph

(56) Entgegenhaltungen:
- EP-A1- 3 690 152
- EP-B1- 3 674 491
- DE-A1- 2 650 655
- US-A- 2 056 357
- US-A- 2 295 986

## Beschreibung

Die vorliegende Erfindung betrifft einen Rohrunterbrecher nach Anspruch 1, eine Anordnung mit dem Rohrunterbrecher nach Anspruch 14 sowie eine Verwendung des Rohrunterbrechers nach Anspruch 16.

### STAND DER TECHNIK

Aus dem Stand der Technik sind Rohrtrenner bzw. Rohrunterbrecher bekannt geworden. Rohrtrenner bzw. Rohrunterbrecher werden als Trennelement zwischen einem Frischwasserteil und einem Abwasserteil in einer Sanitärarmatur oder einem Leitungsnetz eingesetzt, so dass im Falle eines Druckstosses im Abwasserteil kein Wasser in den Frischwasserteil zurückfliessen kann. Typischerweise umfasst ein Rohrtrenner bzw. ein Rohrunterbrecher einen freien Auslauf, in welchem das Wasser als freier Strahl, das heisst ohne seitliche Begrenzung, geführt wird. Hier könnte rückfliessendes Abwasser ausfliessen.

Dokumente DE2650655A1 und US2295986A offenbaren einen Rohrunterbrecher für Sanitärarmaturen. Dokument EP3674491 B1 offenbart ein Rohrtrenner (vgl.Fig.2, "vacuum breaker" 2): dies ist aber nicht in der in Fig.7 gezeichnete Vorrichtung integriert (vgl. Fig.7 "flow water input connector 91"; vgl. auch Fig.2, "the jet flow water output pipe 10"). Dokumente US2056357A und EP3690152A1 offenbaren andere, allgemeine, Arten von Rohrunterbrechern.

Wenn nun Warmwasser, beispielsweise bei einer Hygienespülung, durch den Rohrtrenner bzw. den Rohrunterbrecher fliesst, entsteht Wasserdampf, welcher aus dem Rohrtrenner bzw. dem Rohrunterbrecher austritt. Dieser Dampfaustriff ist nachteilig. Einerseits kann der Dampf an schlecht belüfteten Stellen zur Korrosion, Schimmelbildung, etc. beitragen. Andererseits kann der Dampf zu Kondensat führen, welches dann zu einem unerwünschten Wasseraustritt führen kann.

Die genannten Nachteile treten beispielsweise dann auf, wenn der Rohrtrenner bzw. der Rohrunterbrecher in einem teilweise abgeschlossenen Bereich bzw. einem teilweise abgeschlossenen Kasten angeordnet ist. Wie beispielsweise im Zusammenhang mit einer Hygienekastenspülung.

DE2650655A1 wird als nächstliegender Stand der Technik angesehen. Dieses Dokument offenbart (vgl. die in diesem Dokument anwesenden Figuren), dass, dass das Spülwasser über den Kopf 13 des Ventilkörpers 9 in den Ringspalt 16 strömt und wird von dort in das Spülrohr 18 hineingeleitet. Da sich der Strömungsquerschnitt im Bereich des Kopfes 13 des Ventilkörpers 9 bis in den Ringraum 16 hinein zunächst verringert und darunter im Bereich des Fußes 14 des Ventilkörpers 9 wieder erweitert, entsteht im Bereich der Luftöffnungen 5 ein Unterdruck, der Luft und gegebenenfalls auch bei Heißwasserspülung auftretende Dämpfe oder Schwaden ansaugt. Die angesaugte Luft wird in dem Ringspalt 16 innig mit dem Spülwasser vermischt und verbessert die Spülleitung an den nachgeordneten Spüldüsen.

### DARSTELLUNG DER ERFINDUNG

Ausgehend von diesem Stand der Technik liegt der vorliegenden Erfindung eine Aufgabe zugrunde, einen Rohrunterbrecher anzugeben, welcher die Nachteile des Standes der Technik überwindet. Insbesondere ist es eine Aufgabe der vorliegenden Erfindung einen Rohrunterbrecher anzugeben, welcher eine Alternative anbietet, um das Austreten von Dampf beim Durchfluss von Warmwasser zu verhindern.

Diese und andere Aufgaben löst der Rohrunterbrecher gemäss Anspruch 1. Demgemäss umfasst ein Rohrunterbrecher einen ersten Rohrabschnitt mit einem ersten Anschlussstutzen, einen zweiten Rohrabschnitt mit einem zweiten Anschlussstutzen, eine sich dem ersten Rohrabschnitt und dem zweiten Rohrabschnitt anschliessende freie Fliesstrecke, und einen sich der freien Fliessstrecke anschliessenden Abflussabschnitt. Der erste Rohrabschnitt weist mindestens eine erste Austrittsöffnung auf und der zweite Rohrabschnitt weist mindestens eine zweite Austrittsöffnung auf. Die genannten Austrittsöffnungen sind zur freien Fliesstrecke hin orientiert. Die mindestens eine erste Austrittsöffnung erstreckt sich um die mindestens eine zweite Austrittsöffnung herum, derart, dass durch aus der mindestens einen ersten Austrittsöffnung austretendes Wasser ein Wasservorhang bereitstellbar ist und dass das aus der mindestens einen zweiten Austrittsöffnung austretendes Wasser innerhalb des Wasservorhangs fliesst.

Durch den Wasservorhang aus dem ersten Rohrabschnitt bzw. der ersten Austrittsöffnung wird verhindert, dass sich Wasserdampf und/oder Wasserspritzer vom zweiten Rohrabschnitt im Bereich der freien Fliesstrecke frei ausdehnen kann. Der Wasservorhang bildet demnach eine seitliche Begrenzung für Wasser aus dem zweiten Rohrabschnitt.

Unter einer freien Fliesstrecke wird ein freier Auslauf im Sinne der Norm DN EN 1717 verstanden. Es handelt sich dabei um einen Trennbereich zwischen dem ersten bzw. dem zweiten Rohrabschnitt und dem Abflussabschnitt. Die freie Fliessstrecke ist dabei so ausgebildet, dass Wasser nicht vom Abflussabschnitt in den ersten bzw. den zweiten Rohrabschnitt fliessen kann. Insbesondere ist die freie Fliessstrecke seitlich offen ausgebildet, so dass rückfliessendes Wasser seitlich austreten kann.

Die genannten Rohrstutzen weisen vorzugsweise ein Aussengewinde oder ein Innengewinde oder eine andere Anschlusskontur zum Anschluss an eine Wasserleitung auf.

Vorzugsweise verkleinert sich der Querschnitt des zweiten Rohrabschnitts in Richtung der zweiten Austrittsöffnung. Das heisst, mit kleiner werdenden Distanz zum zweiten Rohrabschnitt hin wird der Querschnitt des zweiten Rohrabschnitts ebenfalls kleiner. Vorzugsweise ist dieser querschnittsmässig kleiner werdende Teilbereich konisch ausgebildet. Vorzugsweise schliesst sich dem querschnittsmässig kleiner werdenden Teilbereich ein zylindrischer Teilbereich an, welcher zur Austrittsöffnung führt.

Vorzugsweise ist der erste Rohrabschnitt als Rohrspalt, insbesondere als Ringspalt, ausgebildet. Der Rohrspalt bzw. der Ringspalt erstreckt sich dabei um den zweiten Rohrabschnitt herum. Besonders bevorzugt verläuft die Mittelachse des Rohrspalts bzw. des Ringspalts kollinear zur Mittelachse des ersten Rohrabschnitts.

In einer bevorzugten Ausführungsform ist der zweite Rohrabschnitt an einem Einsatz ausgebildet, welcher in eine Kanalöffnung in einem Gehäuse eingesetzt werden kann. Der erste Rohrabschnitt wird dann durch die Aussenseite des Einsatzes und die Innenseite des Gehäuses gebildet.

In einer ersten Ausführungsform erstreckt sich die mindestens eine erste Austrittsöffnung vollständig um die mindestens eine zweite Austrittsöffnung herum. Das heisst, dass die erste Austrittsöffnung keinen Unterbruch aufweist, so dass der besagte Wasservorhang die Austrittsöffnung bereits als vollständig aufgebauter und umlaufend geschlossener Wasservorhang verlässt.

In einer zweiten Ausführungsform sind eine Vielzahl von ersten Austrittsöffnungen nebeneinander um die mindestens eine zweite Austrittsöffnung verteilt angeordnet. In dieser Ausführungsform bildet sich der Wasservorhang nicht direkt beim Austritt, sondern in einem geringen Abstand zur mindestens einen ersten Austrittsöffnung. Diesbezüglich ist es vorteilhaft die zweite Austrittsöffnung in Fliessrichtung des Wasservorhangs beabstandet zur ersten Austrittsöffnung anzuordnen.

Vorzugsweise liegt die mindestens eine erste Austrittsöffnung in einer ersten Ebene und die mindestens eine zweite Austrittfläche liegt in einer zweiten Ebene. In einer ersten Variante liegt die erste Ebene beabstandet zur zweiten Ebene. In einer zweiten Variante. bilden die erste Ebene und die zweite Ebene eine gemeinsame Ebene. Das heisst, dass die mindestens eine erste Austrittsöffnung in der gleichen Ebene liegt wie die mindestens eine zweite Austrittfläche.

Die Ebenen verlaufen vorzugsweise rechtwinklig zur Mittelachse des ersten bzw. des zweiten Rohrabschnitts.

Vorzugsweise ist die erste Austrittfläche ringförmig ausgebildet und/oder die zweite Austrittsöffnung ist kreisförmig ausgebildet.

Andere Formen der ersten Austrittsöffnung sind auch denkbar. Beispielsweise könnte die erste Austrittsöffnung auch oval oder rechteckig oder dreieckig oder polygonal ausgebildet sein. Ebenfalls sind andere Formen der zweiten Austrittsöffnung denkbar.

Vorzugsweise ist genau eine einzige erste Austrittsöffnung angeordnet und/oder es ist genau eine einzige zweite Austrittfläche angeordnet.

Vorzugsweise verlaufen der erste Rohrabschnitt und der zweite Rohrabschnitt mindestens abschnittsweise parallel zueinander. Insbesondere verlaufen die beiden Rohrabschnitte unmittelbar vor Erreichen der jeweiligen Austrittsöffnung parallel zueinander.

Vorzugsweise verläuft der erste Rohrabschnitt unmittelbar vor der mindestens einen ersten Austrittsöffnung geradlinig oder konisch oder gebogen. Durch die Form des ersten Rohrabschnitts vor der mindestens einen ersten Austrittsöffnung kann die Form des Wasservorhangs definiert werden.

Vorzugsweise weist der Abflussabschnitt einen dritten Rohrabschnitt und einen vierten Rohrabschnitt auf. Der erste Rohrabschnitt ist in Richtung des dritten Rohrabschnitts orientiert, derart, dass Wasser aus dem ersten Rohrabschnitt in den dritten Rohrabschnitt einspeisbar ist. Der zweite Rohrabschnitt ist in Richtung des vierten Rohrabschnitts orientiert derart, dass Wasser aus dem zweiten Rohrabschnitt in den vierten Rohrabschnitt einspeisbar ist.

Vorzugsweise münden der dritte Rohrabschnitt und der vierte Rohrabschnitt in einen gemeinsamen Ausflussabschnitt. Der gemeinsame Ausflussabschnitt weist vorzugsweise einen Rohrstutzen oder einen an den Ausflussabschnitt angeschlossenen Siphon auf.

Vorzugsweise weist der dritte Rohrabschnitt einen bezüglich seines Querschnitts zulaufenden Abschnitt auf. Der zulaufende Abschnitt ist derart angeordnet, dass der aus der mindestens einen ersten Austrittsöffnung ausfliessende Wasservorhang auf den zulaufenden Abschnitt auftrifft. Durch die zulaufende Ausbildung des dritten Rohrabschnitts wird das Wasser von der Aussenseite des dritten Rohrabschnitts an die Innenseite des dritten Rohrabschnitts umgeleitet, wodurch ein Verschluss entsteht. Somit wird sichergestellt, dass sich der Wasservorhang nicht nur über die gesamte Länge der freien Fliessstrecke erstreckt, sondern, dass dieser nach unten hin auch verschlossen ist. Der zulaufende Abschnitt ist vorzugsweise derart ausgerichtet, dass dieser in Richtung des vierten Rohrabschnitts gerichtet ist.

Vorzugsweise ist der Querschnitt des dritten Rohrabschnitts grösser als der Querschnitt des ersten Rohrabschnitts. Vorzugsweise ist der Querschnitt des vierten Rohrabschnitts grösser als der Querschnitt des zweiten Rohrabschnitts.

In einer anderen Ausführung weist der Abflussabschnitt nur einen Rohrabschnitt auf, wobei der erste Rohrabschnitt und der zweite Rohrabschnitt dann in den einen Rohrabschnitt münden. Vorzugsweise weist dieser Rohrabschnitt einen bezüglich seines Querschnitts zulaufenden Abschnitt auf, welcher in Richtung der Mittelachse des Rohrabschnitts zulaufend ausgebildet ist. Der zulaufende Abschnitt ist derart angeordnet, dass der aus der mindestens einen ersten Austrittsöffnung ausfliessende Wasservorhang auf den zulaufenden Abschnitt auftrifft und in Richtung der Mittelachse des Rohrabschnitts umgelenkt wird. Dieser zulaufende Abschnitt hat den oben bereits beschriebenen Effekt, dass der Wasservorhang nach unten hin abgeschlossen ist.

Vorzugsweise sind der erste Rohrabschnitt und der zweite Rohrabschnitt über Stege, die sich entlang der freien Fliessstrecke erstrecken, mit dem Abflussabschnitt bzw. mit dem dritten Rohrabschnitt sowie dem vierten Rohrabschnitt verbunden.

Vorzugsweise sind drei oder vier Stege vorhanden. Die Stege sind dabei schmal ausgebildet, so dass rückfliessendes Wasser durch die Lücken zwischen den Stegen austreten kann.

Vorzugsweise ist die freie Fliesstrecke mindestens 20 Millimeter lang.

Vorzugsweise weist der Rohrunterbrecher weiterhin mindestens einen Belüftungskanal auf, welcher mit mindestens einer Belüftungsöffnung endet, wobei die erste Austrittsöffnung sich um die mindestens eine Belüftungsöffnung herumerstreckt. Vorzugsweise liegt die Belüftungsöffnung zwischen der ersten Austrittsöffnung und der zweiten Austrittsöffnung, derart, dass Luft zwischen den Wasservorhang aus der mindestens einen ersten Austrittsöffnung und den Wasserstrahl aus der mindestens einen zweiten Austrittsöffnung eingebracht werden kann. Das Einbringen von Luft an dieser Stelle verhindert bzw. vermindert ein Einschnüren des Wasservorhangs aufgrund strömungstechnischen Effekten zwischen dem Wasserstrahl und dem Wasservorhang.

Eine Anordnung umfasst einen Rohrunterbrecher nach obiger Beschreibung, eine Kaltwasserleitung und eine Warmwasserleitung. Der erste Rohrabschnitt ist an die Kaltwasserleitung angeschlossen und der zweite Rohrabschnitt ist an die Warmwasserleitung angeschlossen, derart, dass mit dem in der Kaltwasserleitung fliessenden Wasser der Wasservorhang bereitstellbar und dass das in der Warmwasserleitung fliessende Wasser vom Wasservorhang umgeben ist.

Vorzugsweise umfasst die Warmwasserleitung und die Kaltwasserleitung ein durch eine Hygienespülsteuerung ansteuerbares Ventil.

Eine Verwendung eines Rohrunterbrechers nach obiger Beschreibung ist dadurch charakterisiert, dass der erste Rohrabschnitt an eine Kaltwasserleitung angeschlossen wird und dass der zweite Rohrabschnitt an eine Warmwasserleitung angeschlossen wird, derart, dass mit dem in der Kaltwasserleitung fliessenden Wasser der Wasservorhang bereitstellbar und dass das in der Warmwasserleitung fliessende Wasser vom Wasservorhang umgeben ist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht eines Rohrunterbrechers nach einer bevorzugten Ausführungsform;
- Fig. 2: eine weitere perspektivische Ansicht des Rohrunterbrechers nach Figur 1;
- Fig. 3: eine perspektivische Schnittansicht des Rohrunterbrechers nach Figuren 1 und 2; und
- Fig. 4: eine weitere Schnittansicht des Rohrunterbrechers nach Figuren 1 bis 3.

### BESCHREIBUNG BEVORZUGTER AUSFÜHRUNGSFORMEN

In den Figuren wird ein erfindungsgemässer Rohrunterbrecher 1 gemäss einer bevorzugten Ausführungsform in verschiedenen Ansichten gezeigt.

Der Rohrunterbrecher 1 umfasst einen ersten Rohrabschnitt 2 mit einem ersten Anschlussstutzen 3, einen zweiten Rohrabschnitt 4 mit einem zweiten Anschlussstutzen 5, eine sich dem ersten Rohrabschnitt 2 und dem zweiten Rohrabschnitt 4 anschliessende freie Fliessstrecke 6 und einen sich der freien Fliessstrecke 6 anschliessenden Abflussabschnitt 7.

Die freie Fliessstrecke 6 bildet eine Trennung zwischen dem ersten Rohrabschnitt 2 bzw. den zweiten Rohrabschnitt 4 und dem Abflussabschnitt 7. Im ersten und zweiten Rohrabschnitt 2, 4 ist das Wasser seitliche geführt. Der Abflussabschnitt 7 ist rohrförmig ausgebildet und führt das Wasser seitlich. Das Wasser fliesst dabei vom ersten Rohrabschnitt 2 bzw. vom zweiten Rohrabschnitt 4 über die freie Fliessstrecke 6 in den Abflussabschnitt 7. Die freie Fliessstrecke 6 ist dabei seitlich weitgehend offen ausgebildet, so dass Wasser, welches vom Abflussabschnitt 7 her zurückfliesst, beispielsweise im Falle eines Druckstosses im Abwassernetz, bei der freien Fliessstrecke 6 austritt und nicht zum ersten Rohrabschnitt 2 bzw. zum zweiten Rohrabschnitt 4 zurückfliesst oder im Falle eines Unterdrucks im Frischwassernetz.

Die Anschlussstutzen 3, 5 weisen hier ein Aussengewinde auf, an welches eine Wasserleitung angeschlossen werden kann. Andere Arten von Anschlussstellen sind auch denkbar.

Der erste Rohrabschnitt 2 weist mindestens eine erste Austrittsöffnung 8 auf. In der gezeigten Ausführungsform ist genau eine einzige erste Austrittsöffnung 8 angeordnet. Der zweite Rohrabschnitt 4 weist mindestens eine zweite Austrittsöffnung 9 auf. In der gezeigten Ausführungsform ist genau eine einzige zweite Austrittsöffnung 9 angeordnet.

Von den Figuren wird ersichtlich, dass die mindestens eine erste Austrittsöffnung 8 sich um die mindestens eine zweite Austrittsöffnung 9 herum erstreckt. Die erste Austrittsöffnung 8 umgibt somit die zweite Austrittsöffnung 9. Die erste Austrittsöffnung 8 ist dabei bezüglich der zweiten Austrittsöffnung 9 derart angeordnet, dass durch das Wasser, welches aus der ersten Austrittsöffnung 8 austritt, ein Wasservorhang W bereitgestellt wird und dass das Wasser, welches aus der zweiten Austrittsöffnung 9 als Wasserstrahl S austritt, innerhalb des Wasservorhangs W fliesst. Mit anderen Worten umgibt der Wasservorhang W, der aus der ersten Austrittsöffnung 8 ausfliesst, den Wasserstrahl S, der aus der zweiten Austrittsöffnung 9 ausfliesst. Der Wasservorhang W wird in der Figur 4 durch Pfeile dargestellt. Im Inneren dieses Wasservorhangs W, das heisst zwischen den beiden Pfeilen, fliesst der Wasserstrahl S, der ebenfalls mit einem Pfeil dargestellt ist.

Bei der bevorzugten Verwendung des Rohrunterbrechers 1 wird am ersten Rohrabschnitt 2 eine Kaltwasserleitung angeschlossen und am zweiten Rohrabschnitt 4 wird eine Warmwasserleitung angeschlossen. Eine Kaltwasserleitung ist eine Leitung, deren Wasser Umgebungstemperatur aufweist. Eine Warmwasserleitung ist eine Leitung, deren Wasser eine höhere Temperatur als Umgebungstemperatur aufweist. Beispielsweise 50°C bis 65°C. Beim Ausfliessen des Kaltwassers und des Warmwassers wird durch das in der Kaltwasserleitung fliessende kalte Wasser der Wasservorhang W bereitgestellt und das in der Warmwasserleitung fliessende warme Wasser wird durch den Wasservorhang W umhüllt. Durch diese Umhüllung kann allfälliger Wasserdampf, der sich durch das Ausfliessen des Warmwassers bildet, nicht aus der freien Fliessstrecke 6 austreten.

Von der Figur 1 wird ersichtlich, dass die mindestens eine erste Austrittsöffnung 8 sich vollständig um die mindestens eine zweite Austrittsöffnung 9 herum erstreckt. Die beiden Austrittsöffnungen 8, 9 sind hier konzentrisch zueinander angeordnet. Die erste Austrittsöffnung 8 weist die Form eines Rings bzw. eines Ringspalts auf. Die zweite Austrittsöffnung 9 ist kreisrund ausgebildet. In einer besonders bevorzugten Ausführungsform ist der Querschnitt der ersten Austrittsöffnung 8 grösser als der Querschnitt der zweiten Austrittsöffnung 9. Besonders bevorzugt ist der Querschnitt der ersten Austrittsöffnung 8 um mindestens einen Faktor 2 oder um mindestens einen Faktor 3 grösser als der Querschnitt der zweiten Austrittsöffnung 9.

In der gezeigten Ausführungsform liegen die beiden Austrittsöffnungen 8, 9 in einer gemeinsamen Ebene. In anderen, nicht gezeigten Ausführungsform, ist es auch denkbar, dass die beiden Austrittsöffnungen 8, 9 in unterschiedlichen Ebenen liegen, wobei die Ebenen in unterschiedlichem Abstand zueinander liegen.

In der gezeigten Ausführungsform ist genau eine einzige erste Austrittsöffnung 8 und genau eine einzige zweite Austrittsöffnung 9 angeordnet.

Von den Figuren 1 und 2 wird ersichtlich, dass der Abflussabschnitt 7 einen dritten Rohrabschnitt 10 und einen vierten Rohrabschnitt 11 aufweist. Der dritte Rohrabschnitt 10 verläuft dabei konzentrisch zum vierten Rohrabschnitt 11. Von den Figuren 3 und 4 wird ersichtlich, dass der erste Rohrabschnitt 2 in Richtung des dritten Rohrabschnitts 10 orientiert ist. Somit kann Wasser, welches vom ersten Rohrabschnitt 2 in der Form des Wasservorhangs W über die freie Fliessstrecke 6 zum Abschlussabschnitt 7 gelangt, in den dritten Rohrabschnitt 10 eingespiesen werden. Weiter ist der zweite Rohrabschnitt 9 in Richtung des vierten Rohrabschnitts 11 orientiert. Hier kann das Wasser, welches vom zweiten Rohrabschnitt 4 über die freie Fliessstrecke 6 zum Abschlussabschnitt 7 gelangt, in den vierten Rohrabschnitt 11 eingespiesen werden.

Hier weist der dritte Rohrabschnitt 10 einen bezüglich seines Querschnitts zulaufenden Abschnitt 13 auf. Der zulaufende Abschnitt 13 ist hier derart ausgerichtet, dass dieser in Richtung des vierten Rohrabschnitts 11 gerichtet ist. Durch diese Ausrichtung wird der Wasservorhang W nach unten hin abgeschlossen, so dass der Wasserstrahl aus der zweiten Austrittsöffnung 10 von der zweiten Austrittsöffnung 10 bis in den Eintritt in den vierten Rohrabschnitt 11 vom Wasservorhang W umschlossen bleibt.

Der vierte Rohrabschnitt 11 weist den Vorteil auf, dass mit diesem das Kaltwasser vom Warmwasser möglichst lange getrennt bleibt. Eine Vermischung findet demnach erst nach der Zusammenführung des dritten Rohrabschnitts 10 und des vierten Rohrabschnitts 11 statt.

Im Abflussabschnitt 7 münden der dritte Rohrabschnitt 10 und der vierte Rohrabschnitt 11 in einem gemeinsamen Ausflussabschnitt 15. Im Ausflussabschnitt 15 vermischt sich das Wasser, insbesondere das Kaltwasser, aus dem dritten Rohrabschnitt 10 mit dem Wasser, insbesondere das Warmwasser, aus dem vierten Rohrabschnitt 11. In der gezeigten Ausführungsform weist der gemeinsame Ausflussabschnitt 15 weiterhin einen Rohrstutzen 12 auf. Der Rohrstutzen 12 ist in der gezeigten Ausführungsform als Hohlzylinder ausgebildet.

In der gezeigten Ausführungsform ist der erste Rohrabschnitt 2 und der zweite Rohrabschnitt 4 über Stege 14, die sich entlang der freien Fliessstrecke 6 erstrecken, mit dem dritten Rohrabschnitt 10 sowie mit dem vierten Rohrabschnitt 11 verbunden. Zwischen den Stegen 14 sind Lückenbereiche 16 angeordnet, durch welche allfälliges Flusswasser vom Ausflussabschnitt 15 seitlich austreten kann. In anderen Ausführungsformen ist es auch denkbar, dass der erste Rohrabschnitt 2 und der zweite Rohrabschnitt 4 mit dem Abflussabschnitt 4 an einem Gehäuse entsprechend befestigt sind, so dass aber die freie Fliessstrecke 6 immer vorhanden ist.

In der gezeigten Ausführungsform erstreckt sich der erste Rohrabschnitt 2 von der Seite her in ein Gehäuse 17 hinein und wird im Gehäuse 17 um 90° umgelenkt. Der Rohrabschnitt 2 wird im Bereich der Umlenkung der die Wand einer Gehäuseöffnung 18 und durch die Aussenseite eines Einsatzes 19 definiert. Der Einsatz 19 weist hier den zweiten Rohrabschnitt 4 auf, welcher im Wesentlichen entlang einer geraden Mittelachse M verläuft. Der Einsatz 19 ist hier in die Gehäuseöffnung 18 eingeschraubt. Die grundsätzliche technische Lehre lässt sich aber auch mit anderen strukturellen Aufbauten erreichen.

In der gezeigten Ausführungsform weist der Rohrunterbrecher 1 weiterhin mindestens einen Belüftungskanal 20 auf. Der Belüftungskanal 20 endet mit mindestens einer Belüftungsöffnung 21. Die erste Austrittsöffnung 8 erstreckt sich um die mindestens eine Belüftungsöffnung 21 herum. Die Belüftungsöffnung 21 mündet demnach in das Innere des Wasservorhangs W. Der Belüftungskanal weist weiterhin mindestens eine Eintrittsöffnung 22 auf, über welche Umgebungsluft in den Belüftungskanal 2 gelangen kann.

Vorzugsweise ist der Rohrunterbrecher aus Kunststoff oder Metall.

Bei einer bevorzugten Verwendung bzw. Anordnung wird der Rohrunterbrecher 1 mit einer Kaltwasserleitung und einer Warmwasserleitung verbunden. Der erste Rohrabschnitt 2 ist dabei an die Kaltwasserleitung angeschlossen und der zweite Rohrabschnitt 4 ist an die Warmwasserleitung angeschlossen, derart, dass mit dem in der Kaltwasserleitung fliessenden Wasser der Wasservorhang W bereitstellbar und dass das in der Warmwasserleitung fliessende Wasser vom Wasservorhang W umgeben ist.

Besonders bevorzugt weist die Warmwasserleitung und die Kaltwasserleitung je ein durch eine Hygienespülsteuerung ansteuerbares Ventil auf. Vorzugsweise werden die beiden Ventile bei einem Hygienespülvorgang zeitgleich geöffnet, so dass sich der Wasservorhang W gleich Beginn der Hygienespülung bilden kann. Eine zeitverschobene Öffnung wäre auch denkbar, wobei dann zuerst das Ventil in der Kaltwasserleitung und danach zeitlich versetzt in der Warmwasserleitung geöffnet wird.

### BEZUGSZEICHENLISTE

- 1: Rohrunterbrecher
- 2: erster Rohrabschnitt
- 3: erster Anschlussstutzen
- 4: zweiter Rohrabschnitt
- 5: zweiter Anschlussstutzen
- 6: freie Fliessstrecke
- 7: Abflussabschnitt
- 8: erste Austrittsöffnung
- 9: zweite Austrittsöffnung
- 10: dritten Rohrabschnitt
- 11: vierter Rohrabschnitt
- 12: Rohrstutzen
- 13: zulaufender Abschnitt
- 14: Steg
- 15: Ausflussabschnitt
- 16: Lückenbereich
- 17: Gehäuse
- 18: Gehäuseöffnung
- 19: Einsatz
- 20: Belüftungskanal
- 21: Belüftungsöffnung
- M: Mittelachse
- W: Wasservorhang
- S: Wasserstrahl

## Patentansprüche

1. Rohrunterbrecher (1) umfassend
einen ersten Rohrabschnitt (2) mit einem ersten Anschlussstutzen (3),
einen zweiten Rohrabschnitt (4) mit einem zweiten Anschlussstutzen (5),
eine sich dem ersten Rohrabschnitt (2) und dem zweiten Rohrabschnitt (4) anschliessende freie Fliesstrecke (6), und
einen sich der freien Fliessstrecke (6) anschliessenden Abflussabschnitt (7),
wobei der erste Rohrabschnitt (2) mindestens eine erste Austrittsöffnung (8) aufweist und wobei der zweite Rohrabschnitt (4) mindestens eine zweite Austrittsöffnung (9) aufweist,
wobei die mindestens eine erste Austrittsöffnung (8) sich um die mindestens eine zweite Austrittsöffnung (9) herumerstreckt, derart, dass durch aus der mindestens einen ersten Austrittsöffnung (8) austretendes Wasser ein Wasservorhang (W) bereitstellbar ist und dass das aus der mindestens einen zweiten Austrittsöffnung (9) austretendes Wasser innerhalb des Wasservorhangs (W) fliesst.

2. Rohrunterbrecher (1) nach Anspruch 1, **dadurch gekennzeichnet, dass** die mindestens eine erste Austrittsöffnung (8) sich vollständig um die mindestens eine zweite Austrittsöffnung (9) herum erstreckt; oder dass eine Vielzahl von ersten Austrittsöffnungn (8) nebeneinander um die mindestens eine zweite Austrittsöffnung (9) herum verteilt angeordnet sind.

3. Rohrunterbrecher (1) nach einem der vorhergehenden Ansprüche, **dadurch gekennzeichnet, dass** die mindestens eine erste Austrittsöffnung (8) in einer ersten Ebene liegt und dass die mindestens eine zweite Austrittfläche (9) in einer zweiten Ebene liegt, wobei die erste Ebene beabstandet zur zweiten Ebene liegt oder wobei die erste Ebene und die zweite Ebene eine gemeinsame Ebene bilden.

4. Rohrunterbrecher (1) nach einem der vorhergehenden Ansprüche, **dadurch gekennzeichnet, dass** die erste Austrittfläche (8) ringförmig oder oval oder rechteckig oder dreieckig oder polygonal ausgebildet ist und/oder dass die zweite Austrittsöffnung kreisförmig (9) ausgebildet ist.

5. Rohrunterbrecher (1) nach einem der vorhergehenden Ansprüche, **dadurch gekennzeichnet, dass** genau eine einzige erste Austrittsöffnung (8) angeordnet ist und dass genau eine einzige zweite Austrittfläche (9) angeordnet ist.

6. Rohrunterbrecher (1) nach einem der vorhergehenden Ansprüche, **dadurch gekennzeichnet, dass** der erste Rohrabschnitt (2) und der zweite Rohrabschnitt (3) mindestens abschnittsweise parallel zueinander verlaufen.

7. Rohrunterbrecher (1) nach einem der vorhergehenden Ansprüche, **dadurch gekennzeichnet, dass** erste Rohrabschnitt (2) unmittelbar vor der mindestens einen ersten Austrittsöffnung (8) geradlinig oder konisch oder gebogen verläuft.

8. Rohrunterbrecher (1) nach einem der vorhergehenden Ansprüche, **dadurch gekennzeichnet, dass** der Abflussabschnitt (7) einen dritten Rohrabschnitt (10) und einen vierten Rohrabschnitt (11) aufweist, wobei der erste Rohrabschnitt (2) in Richtung des dritten Rohrabschnitts (10) orientiert ist, derart, dass Wasser aus dem ersten Rohrabschnitt (3) in den dritten Rohrabschnitt (10) einspeisbar ist, und wobei der zweite Rohrabschnitt (9) in Richtung des vierten Rohrabschnitts (11) orientiert ist, derart, dass Wasser aus dem zweiten Rohrabschnitt (4) in den vierten Rohrabschnitt (10) einspeisbar ist.

9. Rohrunterbrecher (1) nach Anspruch 8, **dadurch gekennzeichnet, dass** der dritte Rohrabschnitt (10) und der vierte Rohrabschnitt (11) in einen gemeinsamen Ausflussabschnitt (15) münden, wobei der gemeinsame Ausflussabschnitt (15) vorzugsweise einen Rohrstutzen (12) oder einen Siphon aufweist.

10. Rohrunterbrecher (1) nach Anspruch 8 oder 9, **dadurch gekennzeichnet, dass** der dritte Rohrabschnitt (10) einen bezüglich seines Querschnitts zulaufenden Abschnitt (13) aufweist, welcher zulaufende Abschnitt (13) vorzugsweise derart ausgerichtet ist, dass dieser in Richtung des vierten Rohrabschnitts (11) gerichtet ist.

11. Rohrunterbrecher nach einem der vorhergehenden Ansprüche 1 bis 7, **dadurch gekennzeichnet, dass** der Abflussabschnitt (7) durch einen Rohrabschnitt bereitgestellt wird, wobei der Rohrabschnitt einen bezüglich seines Querschnitts zulaufenden Abschnitt aufweist, welcher zulaufende Abschnitt derart angeordnet ist, dass der aus der mindestens einen ersten Austrittsöffnung (8) ausfliessende Wasservorhang, auf den zulaufenden Abschnitt auftrifft und in Richtung der Mittelachse des Rohrabschnitts umgelenkt wird.

12. Rohrunterbrecher (1) nach einem der vorhergehenden Ansprüche, **dadurch gekennzeichnet, dass** der erste Rohrabschnitt (2) und der zweite Rohrabschnitt (4) über Stege (14), die sich entlang der freien Fliessstrecke erstrecken, mit dem Abflussabschnitt (7) verbunden sind; oder dass der erste Rohrabschnitt (2) und der zweite Rohrabschnitt (4) Gehäuseteile mit dem Abflussabschnitt (7) verbunden sind, derart, dass die freie Fliessstrecke gewährleistet ist.

13. Rohrunterbrecher (1) nach einem der vorhergehenden Ansprüche, **dadurch gekennzeichnet, dass** der Rohrunterbrecher (1) weiterhin mindestens einen Belüftungskanal (20) aufweist, welcher mit mindestens einer Belüftungsöffnung (21) endet, wobei die erste Austrittsöffnung (8) sich um die mindestens eine Belüftungsöffnung (21) herumerstreckt.

14. Anordnung umfassend einen Rohrunterbrecher (1) nach einem der vorhergehenden Ansprüche, eine Kaltwasserleitung und eine Warmwasserleitung, wobei der erste Rohrabschnitt (2) an die Kaltwasserleitung angeschlossen ist und wobei der zweite Rohrabschnitt an die Warmwasserleitung angeschlossen ist, derart, dass mit dem in der Kaltwasserleitung fliessenden Wasser der Wasservorhang (W) bereitstellbar und dass das in der Warmwasserleitung fliessende Wasser vom Wasservorhang (W) umgeben ist.

15. Anordnung nach Anspruch 14, **dadurch gekennzeichnet, dass** die Warmwasserleitung und die Kaltwasserleitung ein durch eine Hygienespülsteuerung ansteuerbares Ventil aufweist.

16. Verwendung eines Rohrunterbrechers (1) nach einem der vorhergehenden Ansprüche 1 bis 13, **dadurch gekennzeichnet, dass** der erste Rohrabschnitt an eine Kaltwasserleitung angeschlossen wird und dass der zweite Rohrabschnitt an eine Warmwasserleitung angeschlossen wird, derart, dass mit dem in der Kaltwasserleitung fliessenden Wasser der Wasservorhang (W) bereitstellbar und dass das in der Warmwasserleitung fliessende Wasser vom Wasservorhang (W) umgeben ist.

17. Verwendung nach Anspruch 16, **dadurch gekennzeichnet, dass** die Warmwasserleitung und die Kaltwasserleitung ein durch eine Hygienespülsteuerung ansteuerbares Ventil aufweist.

## Claims

1. Pipe interrupter (1) comprising
a first pipe section (2) with a first connecting piece (3),
a second pipe section (4) with a second connection piece (5),
a free flow section (6) adjoining the first pipe section (2) and the second pipe section (4), and
a discharge section (7) adjoining the free flow section (6),
wherein the first pipe section (2) has at least one first outlet opening (8) and wherein the second pipe section (4) has at least one second outlet opening (9),
wherein the at least one first outlet opening (8) extends around the at least one second outlet opening (9) in such a way that a water curtain (W) can be provided by water emerging from the at least one first outlet opening (8) and in that the water emerging from the at least one second outlet opening (9) flows within the water curtain (W).

2. Pipe interrupter (1) according to claim 1, **characterized in that** the at least one first outlet opening (8) extends completely around the at least one second outlet opening (9); or **in that** a plurality of first outlet openings (8) are arranged side by side distributed around the at least one second outlet opening (9).

3. Pipe interrupter (1) according to one of the preceding claims, **characterized in that** the at least one first outlet opening (8) lies in a first plane and **in that** the at least one second outlet surface (9) lies in a second plane, wherein the first plane lies at a distance from the second plane or wherein the first plane and the second plane form a common plane.

4. Pipe interrupter (1) according to one of the preceding claims, **characterized in that** the first outlet surface (8) is annular or oval or rectangular or triangular or polygonal in shape and/or **in that** the second outlet opening is circular (9) in shape.

5. Pipe interrupter (1) according to one of the preceding claims, **characterized in that** exactly one single first outlet opening (8) is arranged and that exactly one single second outlet surface (9) is arranged.

6. Pipe interrupter (1) according to one of the preceding claims, **characterized in that** the first pipe section (2) and the second pipe section (3) run parallel to one another at least in sections.

7. Pipe interrupter (1) according to one of the preceding claims, **characterized in that** the first pipe section (2) extends in a straight line or conically or curved immediately upstream of the at least one first outlet opening (8).

8. Pipe interrupter (1) according to one of the preceding claims, **characterized in that** the discharge section (7) has a third pipe section (10) and a fourth pipe section (11), the first pipe section (2) being oriented in the direction of the third pipe section (10), such that water from the first pipe section (3) can be fed into the third pipe section (10), and the second pipe section (9) being oriented in the direction of the fourth pipe section (11), that water from the first pipe section (3) can be fed into the third pipe section (10), and wherein the second pipe section (9) is oriented in the direction of the fourth pipe section (11) in such a way that water from the second pipe section (4) can be fed into the fourth pipe section (10).

9. Pipe interrupter (1) according to claim 8, **characterized in that** the third pipe section (10) and the fourth pipe section (11) open into a common outlet section (15), the common outlet section (15) preferably having a pipe socket (12) or a siphon.

10. Pipe interrupter (1) according to claim 8 or 9, **characterized in that** the third pipe section (10) has a section (13) which tapers with respect to its cross-section, which tapering section (13) is preferably aligned in such a way that it is directed in the direction of the fourth pipe section (11).

11. Pipe interrupter according to one of the preceding claims 1 to 7, **characterized in that** the discharge section (7) is provided by a pipe section, the pipe section having a section which tapers with respect to its cross section, which tapering section is arranged in such a way that the water curtain flowing out of the at least one first outlet opening (8) impinges on the tapering section and is deflected in the direction of the central axis of the pipe section.

12. Pipe interrupter (1) according to one of the preceding claims, **characterized in that** the first pipe section (2) and the second pipe section (4) are connected to the discharge section (7) via webs (14) which extend along the free flow path; or **in that** the first pipe section (2) and the second pipe section (4) are connected to the discharge section (7) by housing parts in such a way that the free flow path is ensured.

13. Pipe interrupter (1) according to one of the preceding claims, **characterized in that** the pipe interrupter (1) furthermore has at least one ventilation channel (20) which ends with at least one ventilation opening (21), the first outlet opening (8) extending around the at least one ventilation opening (21).

14. Arrangement comprising a pipe interrupter (1) according to one of the preceding claims, a cold water pipe and a hot water pipe, wherein the first pipe section (2) is connected to the cold water pipe and wherein the second pipe section is connected to the hot water pipe in such a way that the water curtain (W) can be provided with the water flowing in the cold water pipe and that the water flowing in the hot water pipe is surrounded by the water curtain (W).

15. Arrangement according to claim 14, **characterized in that** the hot water pipe and the cold water pipe have a valve which can be actuated by a hygiene flush control.

16. Use of a pipe interrupter (1) according to one of the preceding claims 1 to 13, **characterized in that** the first pipe section is connected to a cold water pipe and that the second pipe section is connected to a hot water pipe in such a way that the water curtain (W) can be provided with the water flowing in the cold water pipe and that the water flowing in the hot water pipe is surrounded by the water curtain (W).

17. Use according to claim 16, **characterized in that** the hot water line and the cold water line have a valve which can be activated by a hygiene flush control.

## Revendications

1. Interrupteur de tuyau (1) comprenant
un premier tronçon de tuyau (2) avec un premier embout de raccordement (3),
un deuxième tronçon de tuyau (4) avec un deuxième embout de raccordement (5),
un trajet d'écoulement libre (6) faisant suite au premier tronçon de tuyau (2) et au deuxième tronçon de tuyau (4), et
un tronçon d'évacuation (7) se raccordant au trajet d'écoulement libre (6),
le premier tronçon de tuyau (2) présentant au moins une première ouverture de sortie (8) et le deuxième tronçon de tuyau (4) présentant au moins une deuxième ouverture de sortie (9),
l'au moins une première ouverture de sortie (8) s'étendant autour de l'au moins une deuxième ouverture de sortie (9), de telle sorte qu'un rideau d'eau (W) puisse être fourni par l'eau sortant de l'au moins une première ouverture de sortie (8) et que l'eau sortant de l'au moins une deuxième ouverture de sortie (9) s'écoule à l'intérieur du rideau d'eau (W).

2. Interrupteur de tuyau (1) selon la revendication 1, **caractérisé en ce que** ladite au moins une première ouverture de sortie (8) s'étend entièrement autour de ladite au moins une deuxième ouverture de sortie (9) ; ou **en ce qu'**une pluralité de premières ouvertures de sortie (8) sont répartis côte à côte autour de ladite au moins une deuxième ouverture de sortie (9).

3. Interrupteur de tuyau (1) selon l'une quelconque des revendications précédentes, **caractérisé en ce que** l'au moins une première ouverture de sortie (8) est située dans un premier plan et **en ce que** l'au moins une deuxième surface de sortie (9) est située dans un deuxième plan, le premier plan étant espacé du deuxième plan ou le premier plan et le deuxième plan formant un plan commun.

4. Interrupteur de tuyau (1) selon l'une quelconque des revendications précédentes, **caractérisé en ce que** la première surface de sortie (8) est de forme annulaire ou ovale ou rectangulaire ou triangulaire ou polygonale et/ou **en ce que** la deuxième ouverture de sortie est de forme circulaire (9).

5. Interrupteur de tuyau (1) selon l'une quelconque des revendications précédentes, **caractérisé en ce qu'**exactement une première ouverture de sortie (8) unique est disposée et **en ce qu'**exactement une deuxième surface de sortie (9) unique est disposée.

6. Interrupteur de tuyau (1) selon l'une quelconque des revendications précédentes, **caractérisé en ce que** le premier tronçon de tuyau (2) et le deuxième tronçon de tuyau (3) s'étendent parallèlement l'un à l'autre au moins par partiellement.

7. Interrupteur de tuyau (1) selon l'une quelconque des revendications précédentes, **caractérisé en ce que** le premier tronçon de tuyau (2) s'étend de manière rectiligne ou conique ou courbée immédiatement avant l'au moins une première ouverture de sortie (8).

8. Interrupteur de tuyau (1) selon l'une quelconque des revendications précédentes, **caractérisé en ce que** le tronçon d'évacuation (7) comprend un troisième tronçon de tuyau (10) et un quatrième tronçon de tuyau (11), le premier tronçon de tuyau (2) étant orientée en direction du troisième tronçon de tuyau (10), de telle sorte que, que de l'eau provenant du premier tronçon de tuyau (3) puisse être injectée dans le troisième tronçon de tuyau (10), et le deuxième tronçon de tuyau (9) étant orientée en direction du quatrième tronçon de tuyau (11), de telle sorte que de l'eau provenant du deuxième tronçon de tuyau (4) puisse être injectée dans le quatrième tronçon de tuyau (10).

9. Interrupteur de tuyau (1) selon la revendication 8, **caractérisé en ce que** le troisième tronçon de tuyau (10) et le quatrième tronçon de tuyau (11) débouchent dans un tronçon d'évacuation commun (15), le tronçon d'évacuation commun (15) comportant de préférence un embout de tuyau (12) ou un siphon.

10. Interrupteur de tuyau (1) selon la revendication 8 ou 9, **caractérisé en ce que** le troisième tronçon de tuyau (10) comprend un tronçon effilé (13) par rapport à sa section transversale, laquelle section conique (13) est de préférence orientée de telle sorte qu'elle soit dirigée vers le quatrième tronçon de tuyau (11).

11. Interrupteur de tuyau selon l'une des revendications précédentes 1 à 7, **caractérisé en ce que** le tronçon d'évacuation (7) est fourni par un tronçon de tuyau, le tronçon de tuyau présentant un tronçon effilé par rapport à sa section transversale, lequel tronçon effilé est disposé de telle sorte que le rideau d'eau s'écoulant de l'au moins une première ouverture de sortie (8) est incident sur le tronçon effilé et est dévié en direction de l'axe central du tronçon de tuyau.

12. Interrupteur de tuyau (1) selon l'une quelconque des revendications précédentes, **caractérisé en ce que** le premier tronçon de tuyau (2) et le deuxième tronçon de tuyau (4) sont reliés au tronçon d'évacuation (7) par des entretoises (14) qui s'étendent le long du trajet d'écoulement libre ; ou **en ce que** le premier tronçon de tuyau (2) et le deuxième tronçon de tuyau (4) sont reliés au tronçon d'évacuation (7) par des pièces de boîtier de telle sorte que le trajet d'écoulement libre est garanti.

13. Interrupteur de tuyau (1) selon l'une quelconque des revendications précédentes, **caractérisé en ce que** l'interrupteur de tuyau (1) comprend en outre au moins un canal de ventilation (20) se terminant par au moins une ouverture de ventilation (21), la première ouverture de sortie (8) s'étendant autour de l'au moins une ouverture de ventilation (21).

14. Agencement comprenant un interrupteur de tuyau (1) selon l'une quelconque des revendications précédentes, une conduite d'eau froide et une conduite d'eau chaude, le premier tronçon de tuyau (2) étant raccordé à la conduite d'eau froide et le deuxième tronçon de tuyau étant raccordé à la conduite d'eau chaude, de telle sorte que le rideau d'eau (W) puisse être mis à disposition avec l'eau s'écoulant dans la conduite d'eau froide et que l'eau s'écoulant dans la conduite d'eau chaude est entourée par le rideau d'eau (W).

15. Agencement selon la revendication 14, **caractérisé en ce que** la conduite d'eau chaude et la conduite d'eau froide présentent une vanne pouvant être commandée par une commande de rinçage hygiénique.

16. Utilisation d'un interrupteur de tuyau (1) selon l'une quelconque des revendications précédentes 1 à 13, **caractérisée en ce que** le premier tronçon de tuyau est raccordé à une conduite d'eau froide et **en ce que** le deuxième tronçon de tuyau est raccordé à une conduite d'eau chaude, de telle sorte que le rideau d'eau (W) puisse être mis à disposition avec l'eau s'écoulant dans la conduite d'eau froide et que l'eau s'écoulant dans la conduite d'eau chaude est entourée par le rideau d'eau (W).

17. Utilisation selon la revendication 16, **caractérisée en ce que** la conduite d'eau chaude et la conduite d'eau froide présentent une vanne pouvant être commandée par une commande de rinçage hygiénique.
